# EUROPÄISCHE PATENTSCHRIFT

(11) **EP 1 238 934 B1**
(45) Veröffentlichungstag und Bekanntmachung des Hinweises auf die Patenterteilung: **01.12.2004**
(21) Anmeldenummer: 02003161.3
(22) Anmeldetag: 15.02.2002
(51) Int. Cl.: B65H 31/38, B65H 31/36, B65H 31/34

(54) **Flexibler Rüttler für eine Signaturenzuführstation**
Flexible jogger for a signature feeding station
Vibreur flexible pour une station d'alimentation

(30) Priorität: 01.03.2001 US 797374
(43) Veröffentlichungstag der Anmeldung: 11.09.2002
(73) Patentinhaber: Goss International Americas, Inc., Dover, NH 03820 (US)
(72) Erfinder: Kaya, Mehmet Oktay, Lee, New Hampshire 03824 (US); Luxem, Heiner Philipp, Durham, New Hampshire 03824 (US)
(74) Vertreter: Domenego, Bertrand

(56) Entgegenhaltungen:
- DE-C- 938 698
- US-A- 4 318 541
- US-A- 4 319 744
- PATENT ABSTRACTS OF JAPAN vol. 009, no. 042 (M-359), 22. Februar 1985 (1985-02-22) & JP 59 182155 A (CANON KK), 16. Oktober 1984 (1984-10-16)

## Beschreibung

Die vorliegende Erfindung betrifft eine Zuführstation zur Aufnahme flacher Produkte gemäß dem Oberbegriff des Anspruchs 1.

Eine Zuführstation gemäß dem Oberbegriff des Anspruchs 1 ist beispielsweise aus DE 938698C bekannt.

Während des Druckmaschinenbetriebs werden bedruckte Signaturen nachfolgenden Bearbeitungsvorgängen zugeführt. Zum Sammeln und registergenauen Ausrichten der Signaturen für einen kontrollierten Zuführvorgang werden Signaturenzuführstationen verwendet. Zum Positionieren der Signaturen in einem Magazin oder einer Tasche der Zuführstation werden mechanische Rüttler verwendet, welche die Signaturen bei deren Eingabe in das Magazin oder die Tasche "rütteln", d.h. in eine korrekt ausgerichtete Anordnung bringen, um auf diese Weise eine registergenaue Ausrichtung der Signaturen zu ermöglichen. Bekannte mechanische Rüttler schieben einlaufende Signaturen gegen eine rückwärtige Anschlagsplatte in einem Magazin und bewirken so eine Ausrichtung der Signaturen während der Stapelbildung im Magazin.

Bei bekannten Zuführstationen sind die mechanischen Rüttler nicht an unterschiedliche Stapelhöhen oder Signatureneigenschaften anpassbar.

Aufgabe der vorliegenden Erfindung ist es, eine Signaturenzuführstation zu schaffen, welche einen Rüttler umfasst, der automatisch an Signaturenstapel unterschiedlicher Höhen und an unterschiedliche Signatureneigenschaften anpassbar ist.

Gemäß der vorliegenden Erfindung wird diese Aufgabe durch eine Zuführstation mit den Merkmalen nach Anspruch 1 gelöst.

Erfindungsgemäß wird also ein Rüttler für eine Signaturenzuführstation vorgesehen, die ein Magazin aufweist. Das Magazin nimmt im oberen Bereich Signaturen auf und bildet in vertikaler Richtung ausgehend vom unteren Bereich des Magazins einen Signaturenstapel. Ein rückwärtiger Anschlag ist an einer ersten Seite des Magazins angeordnet. Ein flexibles Rüttelelement wird an der der ersten Seite gegenüberliegenden zweiten Seite des Magazins angeordnet und kann so bezüglich der vertikalen Richtung seitlich hin und her bewegt werden, so dass es sich periodisch gegen den Signaturenstapel biegt und im Magazin einen Schubbereich und einen unter dem Schubbereich angeordneten Vibrationsbereich definiert, wobei die Signaturen durch das flexible Rüttelelement im Schubbereich gegen den rückwärtigen Anschlag geschoben werden. Damit werden die Signaturen während der Bildung des Stapels registergenau ausgerichtet und im Vibrationsbereich in Vibration versetzt, um die Ausrichtung der Signaturen im Stapel zu verbessern.

Die vertikale Länge des Schubbereichs und die vertikale Länge des Vibrationsbereichs sind abhängig von der Höhe des Stapels.

Bevorzugt biegt sich das flexible Rüttelelement in Richtung des Signaturenstapels und nimmt dabei eine gebogene Form an, die sich nach der Höhe des Signaturenstapels und/oder einer Signatureneigenschaft richtet, z. B. nach dem Elastizitätsmodul des Materials der Signaturen, der Steifigkeit der Signaturen, der Größe der Signaturen und der Form der Signaturen.

Die gebogene Form, die das flexible Rüttelelement annimmt, kann z. B. parabolisch sein. Das flexible Rüttelelement kann nicht-verschiebbar und nicht-drehbar am unteren Ende des Magazins angeordnet sein. Es kann auch schwenkbar am unteren Ende des Magazins angeordnet sein.

Das flexible Rüttelelement kann in seinem am oberen Ende des Magazins angeordneten Bereich hin und her bewegt werden.

Das flexible Rüttelelement kann als eine dünne Platte ausgebildet sein. Es kann auch eine Vielzahl von aneinander grenzenden Fingern umfassen.

Das flexible Rüttelelement kann aus Metall oder einem Kunststoff bestehen.

Das flexible Rüttelelement wird mittels einer Nocke und/oder eines Kurbelarms hin und her bewegt.

Der rückwärtige Anschlag kann steif oder flexibel sein und kann eine gebogene Form haben. Auf ihn kann weiterhin eine Bewegung übertragen werden.

Weitere Vorteile und vorteilhafte Ausführungsformen der vorliegenden Erfindung sind Gegenstand der nachfolgend dargestellten Figuren sowie deren Beschreibungen.

Es zeigen im Einzelnen:
- Fig. 1: eine schematische Darstellung einer Signaturenzuführstation mit einem Rüttler gemäß dem Stand der Technik, der ein steifes, sich hin und her bewegendes Rüttelelement umfasst;
- Fig. 2: eine schematische Darstellung einer Signaturenzuführstation mit einem Rüttler gemäß dem Stand der Technik, der ein steifes, schwenkbares Rüttelelement umfasst;
- Fig. 3: eine schematische Darstellung einer Signaturenzuführstation mit einem flexiblen Rüttler gemäß einer Ausführungsform der vorliegenden Erfindung; und
- Fig. 4: eine schematische Darstellung der in Fig. 3 gezeigten Signaturenzuführstation mit einem höheren Signaturenstapel.

Fig. 1 zeigt eine schematische Darstellung einer Signaturenz Zuführstation 12 zum Zuführen flacher Produkte wie Bogen oder Signaturen mittels einer Transporteinrichtung mit einem Rüttler 14 gemäß dem Stand der Technik. Die Signaturenzuführstation 12 umfasst ein Magazin 16 mit einer Vorderplatte 22 und einem von einem Signaturentisch 23 gebildeten Boden. Der Rüttler 14 umfasst ein steifes, sich hin und her bewegendes Rüttelelement 26 und einen rückwärtigen Anschlag 24. Das Rüttelelement 26 wird, wie in Fig. 1 gezeigt ist, zwischen den Positionen A und B seitlich hin und her bewegt. Synchron mit der Hin- und Herbewegung des Rüttelelements 26 werden Signaturen 4 jeweils als einlaufende Signaturen 6 von einer Fördereinrichtung 2 in das Magazin befördert. Jede einlaufende Signatur 6 wird durch die Hin- und Herbewegung des steifen Rüttelelements 26 in einem Schub bereich 30 gegen den rückwärtigen Anschlag 24 geschoben, so dass jede Signatur 6 registergenau ausgerichtet ist, wenn sie auf den Signaturenstapel 8 im Magazin 16 fällt. In einem statischen Bereich 32 des Signaturenstapels 8 erfolgt kein weiterer Ausrichtvorgang.

Fig. 2 zeigt ebenfalls eine schematische Darstellung einer Signaturenzuführstation 13 mit einem Rüttler 15 gemäß dem Stand der Technik. Die Signaturenzuführstation 13 umfasst ein Magazin 16 mit einer Vorderplatte 22 und einem von einem Signaturentisch 23 gebildeten Boden. Ein steifes Rüttelelement 27 ist um einen Schwenkpunkt 28 schwenkbar und schwingt, wie in Fig. 2 gezeigt ist, zwischen den Positionen A und B hin und her. Synchron mit der Hin- und Herbewegung des Rüttelelements 27 werden Signaturen 4 jeweils als einlaufende Signaturen 6 von einer Fördereinrichtung 2 in das Magazin 16 befördert. Jede einlaufende Signatur 6 wird durch die Hin- und Herbewegung des steifen Rüttelelements 27 in einem Schubbereich 30 gegen den rückwärtigen Anschlag 24 geschoben, so dass jede Signatur 6 registergenau ausgerichtet ist, wenn sie auf den Signaturenstapel 8 im Magazin 16 fällt. Ähnlich wie bei dem in Fig. 1 gezeigten Rüttler erfolgt in einem statischen Bereich 32 des Signaturenstapels kein weiterer Ausrichtvorgang der Signaturen .

Fig. 3 zeigt eine schematische Darstellung einer Signaturenzuführeinrichtung 9 mit einem flexiblen Rüttler 10 gemäß einer Ausführungsform der vorliegenden Erfindung. Die Signaturenzuführstation 9 umfasst ein Magazin 16 mit einem oberen Ende 17 und einem unteren Ende 18, sowie eine Vorderplatte 22 und einen Boden 23, der z. B. von einem Signaturentisch gebildet wird. Der Rüttler 10 umfasst ein flexibles Rüttelelement 25 und einen rückwärtigen Anschlag 24. Das flexible Rüttelelement 25 ist an der Vorderplatte 22 an einem Biegepunkt 29 am unteren Ende 17 des Magazins 16 befestigt. Alternativ kann das flexible Rüttelelement 25 schwenkbar am Biegepunkt 29 befestigt sein. Gemäß weiteren Ausführungsformen der Erfindung kann das Rüttelelement 25 an einer beliebigen anderen geeigneten Struktur befestigt sein.

Das Rüttelelement 25 kann als ein dünnes Metallblech ausgebildet sein, kann jedoch auch aus einem Kunststoff oder einem beliebigen anderen biegsamen, federelastischen Material bestehen. Gemäß weiteren Ausführungsformen der vorliegenden Erfindung kann das flexible Rüttelelement 25 aus einer Vielzahl von aneinander angrenzend angeordneten, länglichen, fingerförmigen Elementen ausgebildet sein. Der rückwärtige Anschlag 24 kann steif oder flexibel und eben oder gebogen ausgebildet sein. Gemäß weiteren Ausführungsformen der vorliegenden Erfindung kann der rückwärtige Anschlag 24 angelenkt sein und bewegbar, z. B. hin und her bewegbar, ausgebildet sein.

Das flexible Rüttelelement 25 wird in seitlicher Richtung durch eine nicht gezeigte Pendelvorrichtung zwischen den Positionen A und B hin und her bewegt, wie es in Fig. 2 gezeigt ist. Die Pendelvorrichtung überträgt die Hin- und Herbewegung auf das Rüttelelement 25 vorzugsweise im oberen Bereich 26 des Rüttelelements am oberen Ende 18 des Magazins 16. Die Pendelvorrichtung kann als eine beliebige geeignete mechanische oder sonstige Vorrichtung zum Übertragen einer Pendelbewegung oder einer Hin- und Herbewegung auf das flexible Rüttelelement 25 ausgebildet sein, z. B. als eine Nocke, als Kurbelarm oder als eine ähnliche Vorrichtung bekannter Konstruktion.

Synchron mit der Hin- und Herbewegung des flexiblen Rüttelelements 25 werden Signaturen 4 als einlaufende Signaturen 6 von einer Fördereinrichtung 2 in das Magazin 16 befördert. Im Zusammenhang mit der vorliegenden Erfindung erstreckt sich der Ausdruck "Signatur" auch auf jede Art von flachen Produkten wie einzelne Materialbogen, z. B. aus Papier. Jede einlaufende Signatur 6 wird durch die Hin- und Herbewegung in einem Schubbereich 40 des flexiblen Rüttelelements 25 gegen den rückwärtigen Anschlag 24 geschoben, so dass die Signatur 6 registergenau ausgerichtet wird, wenn sie auf den in einem Vibrationsbereich 42 befindlichen und sich in den Schubbereich 40 erstreckenden Stapel 8 im Magazin 16 fällt. Gleichzeitig vibrieren die bereits in einem Vibrationsbereich 42 des Signaturenstapels 8 angeordneten Signaturen leicht aufgrund der Hin- und Herbewegung des flexiblen Rüttelelements 25, um die Ausrichtung des Signaturenstapels 8 zu verbessern. Wenn sich das flexible Rüttelelement 25 während seiner Hin- und Herbewegung auf die einlaufende Signatur 6 zu bewegt, um diese gegen den rückwärtigen Anschlag 24 zu schieben, biegt es sich gegen den Signaturenstapel 8 und nimmt eine gebogene, z. B. parabelförmige Form an. Die spezifischen Eigenschaften der gebogenen Form, welche das flexible Rüttelelement 25 annimmt, richten sich nach der Höhe 19 des Stapels 8.

Der Schubbereich 40 und der Vibrationsbereich 42 entstehen durch die Hin- und Herbewegung des flexiblen Rüttelelements 25, indem dieses auf den Signaturenstapel 8 trifft und sich gegen diesen biegt. Die vertikale Länge 44 bzw. 46 des Schubbereichs 40 bzw. des Vibrationsbereichs 42 ist variabel und richtet sich nach der Höhe 19 des Signaturenstapels 8. Fig. 4 zeigt die Signaturenzuführstation 9 mit einem höheren Stapel im Magazin 16. Die vertikale Länge 44 des Schubbereichs 40 ist geringer, während die vertikale Länge 46 des Vibrationsbereichs 42 entsprechend größer ist. Da sich die vertikale Länge des Schubbereichs 40 und des Vibrationsbereichs 42 an die Höhe des Signaturenstapels 8 anpassen, passt sich die Rüttelwirkung, d.h. die Schub- und Ausrichtwirkung, des flexiblen Rüttelelements 25 aufgrund der Flexibilität und der Anordnung des Rüttelelements 25 ebenfalls automatisch an. Die Flexibilität und Anordnung des flexiblen Rüttelelements 25 ermöglichen ferner eine automatische Anpassung der Rüttelwirkung an die verschiedenen Eigenschaften der Signaturen. Der Schub und die Vibration, die auf die Signaturen wirken, passen sich automatisch an das Elastizitätsmodul des Materials der Signaturen, die Steifigkeit der Signaturen, die Größe und Form der Signaturen etc. an.

### Liste der Bezugszeichen

- A: Position
- B: Position
- 2: Fördereinrichtung
- 4: Signatur
- 6: einlaufende Signatur
- 8: Signaturenstapel
- 9: Signaturenzuführstation
- 10: flexibler Rüttler
- 12: Signaturenzuführstation
- 13: Signaturenzuführstation
- 14: Rüttler
- 15: Rüttler
- 16: Magazin
- 17: oberes Ende
- 18: unteres Ende
- 19: Stapelhöhe
- 22: Vorderplatte
- 23: Signaturentisch
- 24: rückwärtiger Anschlag
- 25: flexibles Rüttelelement
- 26: steifes Rüttelelement
- 26: oberer Bereich
- 27: steifes Rüttelelement
- 28: Schwenkpunkt
- 29: Biegepunkt
- 30: Schubbereich
- 32: statischer Bereich
- 40: Schubbereich
- 42: Vibrationsbereich
- 44: vertikale Länge
- 46: vertikale Länge

## Patentansprüche

1. Zuführstation zur Aufnahme flacher Produkte, mit einem Magazin (16), das an einem oberen Ende desselben mit den Produkten beschickt wird und
an einem unteren Ende einen Tisch (23) aufweist,
auf welchem sich die zugeführten Produkte zu einem Stapel (8) aufschichten,
einem einer ersten Seite des Stapels (8) zugeordneten Anschlag (24),
einem Rüttler mit einem Rüttelelement (25)
welches an einer der ersten Seite gegenüberliegenden zweiten Seite des Stapels (8) angreift und
betriebsmäßig eine in Richtung auf den Stapel (8) und in entgegengesetzte Richtung oszillierende Bewegung ausführt, wobei
das Rüttelelement (25) ein federelastisches Flächengebilde darstellt,
sich vom unteren Ende bis zum oberen Ende des Magazins (16) erstreckt,
**dadurch gekennzeichnet, dass**
das Rüttelelement (25) am unteren Ende des Magazins (16) befestigt ist und
am oberen Ende des Magazins (16) mit einer Pendelvorrichtung in Verbindung steht, mittels welcher die oszillierende Bewegung des Rüttelelementes (25) erzielbar ist.

2. Zuführstation nach Anspruch 1,
**dadurch gekennzeichnet, dass**
das Rüttelelement (25) mittels eines Federbleches gebildet ist.

3. Zuführstation nach Anspruch 1,
**dadurch gekennzeichnet, dass**
das Rüttelelement (25) eine Mehrzahl von Rüttelfingern umfasst.

4. Zuführstation nach Anspruch 1,
**dadurch gekennzeichnet, dass**
die Pendelvorrichtung einen Nocken umfasst.

5. Zuführstation nach Anspruch 1,
**dadurch gekennzeichnet, dass**
die Pendelvorrichtung einen Kurbeltrieb umfasst.

6. Zuführstation nach Anspruch 1,
**dadurch gekennzeichnet, dass**
der Anschlag (24) elastisch ist.

7. Zuführstation nach Anspruch 1,
**dadurch gekennzeichnet, dass**
der Anschlag (24) bogenförmig ist.

## Claims

1. A feeder for receiving flat products, with a hopper (16) being equipped with the product at an upper end of the hopper and having:
a table (23) at a lower end, on which the fed products form a stack (8),
a stop (24) disposed on a first side of the stack (8),
a jogger with a jogging element (25) which grips at a second side of the stack (8) opposite the first side and which, during operation, carries out an oscillating movement in the direction of the stack (8) and in opposite direction, whereby
the jogging element (25) represents a spring-elastic formation extending from the lower end to the upper end of the hopper (16),
**characterized in** the that
the jogging element (25) is attached at the lower end of the hopper (16) and, at the upper end of the hopper (16), is in contact with a swinging device by means of which the oscillating movement of the jogging element (25) can be achieved.

2. Feeder according to claim 1,
**characterized in**
**that**
the jogging element (25) is formed by means of a spring plate.

3. Feeder according to claim 1,
**characterized in**
**that**
the jogging element (25) comprises a plurality of jogging fingers.

4. Feeder according to claim 1,
**characterized in**
**that** the swinging device comprises a cam.

5. Feeder according to claim 1,
**characterized in**
**that** the swinging device comprises a crank drive.

6. Feeder according to claim 1,
**characterized in**
**that** the stop (24) is elastic.

7. Feeder according to claim 1,
**characterized in**
**that** the stop (24) is arch-shaped.

## Revendications

1. Station d'alimentation servant à la réception de produits plats, comprenant
- un magasin (16) qui, au niveau d'une extrémité supérieure de celui-ci, est chargé avec les produits et, au niveau d'une extrémité inférieure, présente une table (23) sur laquelle s'empilent les produits fournis, pour former une pile (8),
- une butée (24) associée à un premier côté de la pile (8),
- un vibreur doté d'un élément vibrant (25) qui s'applique sur un second côté de la pile (8), placé à l'opposé du premier côté et, de façon adaptée au fonctionnement, réalise un mouvement oscillant en direction de la pile (8) et en direction opposée,
où l'élément vibrant (25) représente une structure flexible et s'étend depuis l'extrémité inférieure jusqu'à l'extrémité supérieure du magasin (16),
**caractérisée en ce que** l'élément vibrant (25) est fixé au niveau de l'extrémité inférieure du magasin (16) et est en liaison, au niveau de l'extrémité supérieure du magasin (16), avec un dispositif oscillant au moyen duquel peut être obtenu le mouvement oscillant de l'élément vibrant (25).

2. Station d'alimentation selon la revendication 1, **caractérisée en ce que** l'élément vibrant (25) est formé au moyen d'une tôle pour ressorts.

3. Station d'alimentation selon la revendication 1, **caractérisée en ce que** l'élément vibrant (25) comprend une pluralité de doigts vibrants.

4. Station d'alimentation selon la revendication 1, **caractérisée en ce que** le dispositif oscillant comprend une came.

5. Station d'alimentation selon la revendication 1, **caractérisée en ce que** le dispositif oscillant comprend une commande à manivelle.

6. Station d'alimentation selon la revendication 1, **caractérisée en ce que** la butée (24) est élastique.

7. Station d'alimentation selon la revendication 1, **caractérisée en ce que** la butée (24) est de forme cintrée.
